# FASCICULE DE BREVET EUROPEEN

(11) **EP 0 382 989 B1**
(45) Date de publication et mention de la délivrance du brevet: **12.01.1994**
(21) Numéro de dépôt: 89400398.7
(22) Date de dépôt: 13.02.1989
(51) Int. Cl.: H01R 13/424, H01R 13/426

(54) **Connecteur électrique à plusieurs éléments de contact**
Elektrischer Verbinder mit mehreren Kontaktelementen
Electrical connector with a plurality of contact elements

(43) Date de publication de la demande: 22.08.1990
(73) Titulaire: FRAMATOME CONNECTORS FRANCE Société anonyme, 78000 Versailles (FR)
(72) Inventeur: Le Bris, Henri, F-92160 Antony (FR); Bonnetier, Marie-Noelle, F-92220 Bagneux (FR)
(74) Mandataire: Fort, Jacques

(56) Documents cités:
- EP-A- 0 147 956
- DE-A- 1 465 364
- US-A- 4 019 799
- US-A- 4 193 655

## Description

La présente invention concerne les connecteurs électriques comportant plusieurs éléments de contact (broches ou douilles) destinés à être accouplés à un connecteur complémentaire.

L'invention concerne plus particulièrement les connecteurs électriques du type comprenant un isolant avant présentant des passages de réception d'éléments de contact parallèles et muni d'un épaulement limitant l'avancement (ou le recul) du contact, une plaquette destinée à s'appuyer contre l'isolant et munie de moyens tels que des languettes ou doigts destinés à verrouiller les contacts en place par appui desdites languettes contre un épaulement ménagé sur les contacts et tourné vers l'arrière (ou l'avant), et un passe-fils, la plaquette en appui contre l'isolant avant.

Une telle disposition est notamment décrite dans le document FR-A-2 447 104 de SOURIAU et Cie.

Les connecteurs existants du type ci-dessus défini sont prévus pour permettre le démontage individuel des contacts. Ce démontage exige d'insérer un outil tubulaire soit par l'avant, soit par l'arrière du connecteur, pour écarter les pattes de verrouillage de l'épaulement prévu sur le contact. Un connecteur de ce type est counu par US-A-4 019 799. Cette solution, qui peut avoir de l'intérêt dans des connecteurs à grand nombre de contacts de transmission de signaux, présente des inconvénients graves dans beaucoup d'autres cas. Par exemple, dans les connecteurs réparables par du personnel non qualifié et ne disposant pas de matériel, utilisés en grand nombre dans l'industrie automobile ou des activités similaires, il est souhaitable que les contacts puissent être retirés sans qu'il soit nécessaire de disposer d'un outil spécifique.

Dans ce but l'invention propose notamment un connecteur du type ci-dessus défini comprenant un manchon déplaçable par rapport à l'isolant avant entre une position de blocage du passe-fils et de la plaquette pour laquelle les doigts sont en appui contre l'épaulement et une position de retrait pour laquelle les doigts peuvent s'écarter et libérer les contacts.

Grâce à cette disposition, il est possible de retirer simultanément l'ensemble des contacts ou retirer contact par contact. Lorsque le démontage se fait par l'arrière, ces contacts peuvent même être retirés sans les séparer des conducteurs auxquels ils sont fixés.

Il est souvent souhaitable d'écarter le risque que, lors du démontage d'un connecteur, certains composants ne s'échappent.

Dans un mode avantageux de réalisation de l'invention, ce résultat est atteint en munissant l'isolant avant, la plaquette et/ou la bague de blocage de moyens qui les retiennent les uns sur les autres lorsque la bague de verrouillage est amenée dans la position où elle libère les doigts. Une telle solution est particulièrement intéressante dans le cas des connecteurs destinés à être montés là où un composant s'échappant du connecteur risque de venir se loger dans une partie où il sera difficilement récupérable et où il peut provoquer des pannes.

L'invention sera mieux comprise à la lecture de la description qui suit d'un mode particulier de réalisation, donné à titre d'exemple non limitatif et d'une variante . La description se réfère aux dessins qui l'accompagnent, dans lesquels :
- la **figure 1** montre schématiquement, en coupe partielle suivant un plan passant par l'axe, deux connecteurs destinés à coopérer, suivant un premier mode de réalisation,
- la **figure 2** montre uniquement le connecteur formant fiche de la figure 1, les pièces constitutives étant représentées en position de déblocage des contacts,
- la **figure 3** est une vue partielle de la fiche, vue dans la direction de la flèche F de la figure 1,
- la **figure 4** est une vue de détail en coupe suivant la coupe IV-IV de la figure 3,
- la **figure 5,** similaire à la figure 2, montre une variante de réalisation.

Les connecteurs coopérants montrés en figures 1 à 4 sont notamment utilisables en construction automobile. Ils constituent l'un une fiche 10 et l'autre une embase 10a ayant chacune deux éléments de contact mâles ou broches 12 et deux éléments de contact femelles ou douilles 14. Les composants de la fiche et de l'embase sont identiques, si ce n'est qu'un des connecteurs seulement (la fiche dans le cas illustré) comporte un anneau 16 de verrouillage de deux connecteurs l'un sur l'autre dont il sera question plus loin. En conséquence, seule la fiche 10 sera décrite en détail.

Cette fiche comprend un isolant avant 18 percé de quatre passages parallèles de réception des contacts 12 et 14. Chaque passage comporte un premier épaulement 20 dirigé vers l'arrière, destiné à servir de butée pour un épaulement correspondant prévu sur le contact et donc à fixer la position de ce dernier. Un chambrage ménagé dans l'isolant avant 18, délimité par un épaulement 22, est prévu pour recevoir une plaquette 24 de rétention des contacts. Cette plaquette présente des doigts de verrouillage dirigés vers l'avant 25. Dans le mode de réalisation des figures 1 à 4 ils ont, lorsqu'ils sont libres, la forme montrée en figure 2 et délimitent un passage suffisamment large pour qu'un renflement du contact limité par le second épaulement puisse le traverser.

La plaquette 24 présente des crochets d'accrochage externes 26 dont le rôle apparaîtra plus loin. Ces crochets traversent un passe-fils 28. Cette plaquette possède une partie centrale 30 qui vient s'insérer dans un trou central de l'isolant avant 18. Dans une collerette avant 31 du passe-fils sont ménagées des passages des crochets 26. La partie périphérique et la partie centrale du passe-fils 28 présentent des surfaces de butée radiales destinées à étancher la partie arrière (et par là même à éviter les pertes par cheminement). L'isolant avant présente des passages coniques qui refoulent, lors du verrouillage, les doigts de verrouillage 25 vers l'intérieur. Dans cette position les doigts de verrouillage sont dans une position telle qu'ils ne peuvent fléchir et retiennent donc l'épaulement des contacts à coup sûr.

Les doigts de verrouillage peuvent être constitués par fractionnement de prolongements cylindriques de la plaquette 24, comme dans le cas décrit dans la demande de brevet français mentionné plus haut. Mais dans le connecteur suivant l'invention, il ne peut y avoir défaut de retenue des contacts par suite d'une perte d'élasticité des doigts de verrouillage, car ils sont maintenus fléchis par les passages coniques.

Des moyens sont prévus pour maintenir la plaquette 24 accrochée à l'isolant avant. Ils comprennent, dans le mode de réalisation montré en figures 3 et 4, un cran de retenue 40 formé sur l'isolant avant et interdisant à l'isolant 18 et à la plaquette 24 de s'écarter axialement l'un de l'autre au delà de la position de butée du cran contre un doigt élastique 50 ménagé sur la plaquette 24.

L'ensemble mécanique destiné à retenir l'isolant avant 18, la plaquette 24 et le passe-fils 28 dans la disposition montrée en figure 1, comporte un manchon 32 ayant un rétrécissement arrière d'appui contre le passe-fils 28 et un épaulement externe d'appui d'une bague de verrouillage 36 présentant un taraudage destiné à se visser sur un filetage correspondant 38 de l'isolant avant. Cette bague présente deux saignées axiales dans lesquelles s'encliquètent deux tenons 37 diamétralement opposés de l'isolant avant 18. Lorsque la bague 36 est vissée à fond, elle exerce sur le manchon 32 une pression qui est transmise à la plaquette 24 et qui garantit le verrouillage des contacts 12 et 14 par les doigts 25 (figure 1) et l'étanchéité à l'arrière du connecteur. Lorsque la bague 36 est dévissée (figure 2) elle permet à la plaquette 24 de reculer. Les doigts 25 peuvent alors s'écarter et libérer les contacts 12 et 14.

Des moyens supplémentaires sont prévus pour empêcher le manchon 32 de se séparer complètement de la bague 36 et de la plaquette 24. Ils comportent :
- d'une part des fenêtres ménagées dans le manchon 32 et destinées à recevoir les crochets 26 qui empêchent alors le manchon de reculer au delà de la position montrée en figure 2 ;
- d'autre part deux ou quatre crans 33 ménagés à l'arrière du manchon 32, visibles sur l'embase 10a (représentée sur la figure 1 coupée suivant un plan à 45° du plan de coupe de la fiche 10).

Aussi longtemps que le passe-fils 28, généralement en élastomère souple, n'a pas été inséré entre les crochets 26, ces derniers peuvent fléchir. Il est en conséquence possible de faire passer le bord avant des fenêtres du manchon 32 par dessus. Une fois cet engagement effectué et le passe-fils en place, les différentes pièces restent accrochées les unes aux autres et seuls les contacts peuvent être retirés par l'arrière.

L'anneau de blocage 16 peut, pour des raisons de simplicité, être constitué par une simple pièce moulée en élastomère souple présentant une gorge interne arrière emprisonnant une nervure circulaire 42 de l'isolant avant de la fiche 10. Une gorge interne avant de cet anneau est ménage pour venir s'encliqueter sur la nervure 42 de l'isolant avant de l'embase, par simple poussée. Ainsi l'anneau souple de blocage remplit une triple fonction de verrouillage, d'étanchéité et de rétention. Pour éviter l'arrachage intempestif de l'anneau, sa partie arrière peut comporter un redan dans lequel s'engage l'avant de la douille 36 lorsque cette dernière est vissée à fond (figure 1).

Dans le mode de réalisation des figures 1 à 4 la libération des contacts 12 et 14 lors du démontage est conditionnée par le maintien de l'élasticité des doigts 25. Cette condition n'est plus nécessaire dans la variante de réalisation montrée en figure 5. Dans cette variante où les organes correspondant à ceux déjà représentés sont désignés par le même numéro de référence, les doigts 46 de verrouillage des éléments de contact 12 et 14 ont au repos une forme telle qu'ils délimitent un passage inférieur à la section droite du renflement des éléments de contact et ils doivent s'écarter pour permettre l'insertion ou l'extraction de ces derniers. Cet écartement est interdit, lorsque la fiche (ou l'embase) est assemblée, par la paroi d'un chambrage cylindrique 48 prévu dans l'isolant avant. Dans un mode avantageux de réalisation, les doigts présentent un épaississement terminal de façon à glisser sur le fût des éléments de contact et ne subir aucune déformation et aucune contrainte de flexion permanente. Les épaississements présentent un chanfrein interne facilitant l'insertion et l'extraction des éléments de contact. Ils ne sont fléchis que temporairement, lors de l'insertion ou de l'extraction des éléments de contact, de sorte qu'aucune déformation permanente par fatigue ne peut gêner le démontage.

Il faut de plus remarquer que l'assemblage complet de la fiche ou de l'embase ne peut s'effectuer alors que les éléments de contact ne sont pas en place : si un élément de contact est resté en retrait, l'avance des doigts 46 associés le repousse jusqu'à ce qu'il soit en appui contre l'épaulement 20 correspondant.

La disposition montrée en figures 1 à 5 peut être inversée pour permettre le démontage par l'avant et/ou pour répartir les éléments flexibles entre l'isolant avant et la plaquette. Cependant il sera généralement avantageux de prévoir tous les éléments flexibles (doigts 25 ou 46, crochets 26, doigt 30) sur le même composant, constitué en matériau plus noble que les autres.

## Revendications

1. Connecteur électrique comportant plusieurs éléments de contact destiné à être accouplé à un connecteur complémentaire, comprenant un isolant avant (18) présentant des passages de réception d'éléments de contact parallèles (12,14) et muni d'un premier épaulement (20) limitant l'avancement (ou le recul) de l'élément de contact (12,14) une plaquette (24) destinée à s'appuyer contre l'isolant avant (18) et munie de doigts destinés à verrouiller les éléments de contact en place par appui desdits doigts (25) contre un second épaulement ménagé sur les contacts et tourné vers l'arrière (ou l'avant), et un passe-fils (28) maintenant la plaquette en appui contre l'isolant avant, dans une position de verrouillage des contacts, caractérisé en ce qu'il comprend un manchon (32) déplaçable par rapport à l'isolant avant (18) entre une position de blocage du passe-fils (28) et de la plaquette (24) pour laquelle les doigts (25) sont en appui contre le second épaulement et une position de retrait pour laquelle les doigts (25) peuvent s'écarter et libérer les éléments de contact.

2. Connecteur selon la revendication 1, caractérisé en ce que l'isolant avant (18), la plaquette (24) et/ou le manchon de blocage (32) sont munis de moyens qui les retiennent les uns sur les autres lorsqu'une bague (36) de verrouillage du manchon est amenée dans la position où elle libère les doigts (25).

3. Connecteur selon la revendication 2, caractérisé en ce que les moyens de retenue comportent au moins un cran (40) formé sur l'isolant avant (18) et un doigt ou languette élastique (50) ménagé sur la plaquette (24) et destiné à retenir le cran.

4. Connecteur selon la revendication 2 ou 3, caractérisé en ce que les moyens de retenue comportent des crochets souples (26) d'une seule pièce avec la plaquette (24), destinés à s'engager dans des fenêtres ménagées dans le manchon (32).

5. Connecteur selon la revendication 2, 3 ou 4, caractérisé en ce que les moyens de retenue comprennent de plus des crans ménagés à l'arrière du manchon (32) limitant le recul de la bague (36) d'assemblage vissable sur un filetage de l'isolant avant.

6. Connecteur selon l'une quelconque des revendications 1 à 5, caractérisé en ce que le premier épaulement (20) est dirigé vers l'arrière et destiné à servir de butée pour un épaulement correspondant prévu sur l'élément de contact et en ce qu'un chambrage est ménagé dans l'isolant avant (18) pour recevoir la plaquette (24) de rétention des contacts dont les doigts de verrouillage (25) sont dirigés vers l'avant et, lorsqu'ils sont libres, délimitent un passage suffisamment large pour livrer passage à un renflement de l'élément de contact limité par ledit second épaulement.

7. Connecteur selon l'une quelconque des revendications 1 à 5, caractérisé en ce que que le premier épaulement (20) est dirigé vers l'arrière et destiné à servir de butée pour un épaulement correspondant prévu sur l'élément de contact et en ce qu'un chambrage est ménagé dans l'isolant avant (18) pour recevoir la plaquette (24) de rétention des contacts dont les doigts de verrouillage (25) sont dirigés vers l'avant et, lorsqu'ils sont libres, délimitent un passage inférieur à la section droite d'un renflement de l'élément de contact et en ce que l'isolant avant présente un chambrage (48) entourant les doigts de verrouillage (46) lorsque l'élément est assemblé et interdisant alors l'écartement des doigts nécessaire au passage du renflement.

## Claims

1. Electrical connector comprising a plurality of contact elements, arranged for coupling with a mating connector, comprising a front insulating body (18) having passages for receiving parallel contact elements (12,14) and each formed with a first shoulder (20) for limiting forward (or rearward) movement of the contact element (12,14), a plate (24) arranged for abutment against the front insulating body (18) and formed with fingers for locking the contact elements by abutment of said fingers (25) against a rearwardly (or forwardly) directed second shoulder formed on the contacts, and a grommet (28) which maintains said plate in abutment against the front insulating body, in a position where the contact elements are locked, characterized in that it comprises a sleeve (32) movable with respect to the front insulating body (18) between a position where it locks the grommet (28) and the plate (24), in which the fingers are in abutment against the second shoulder, and a withdrawn position for which the fingers (25) are able to spread apart and to clear the contact elements.

2. Connector according to claim 1,
characterized in that the front insulating body (18), the plate (24) and/or the retaining sleeve (32) are provided with means for retaining them on each other when a lock ring (36) for locking the sleeve is moved into a position where it frees the fingers (25).

3. Connector according to claim 2,
characterized in that the retaining means comprise at least a catch (40) formed on the front insultating body (18) and a resilient latch arm (50) formed on the plate and intended to retain the catch.

4. Connector according to claim 2 or 3,
characterized in that the retaining means comprise resilient hooks (26) integral with the plate (24), arranged

5. Connector according to claim 2, 3 or 4,
characterized in that the retaining means further comprise shoulders formed at the rear of the sleeve (32) for limiting the amount of backward movement of the locking ring which may be screwed on a thread of the front insulating body.

6. Connector according to any one of claims 1-5,
characterized in that the first shoulder (20) is directed rearwardly and is for use as an abutment for a corresponding shoulder formed on the contact element and in that a counterbore is formed in the front insulating body (18) for receiving the plate which retains the contacts and whose locking fingers (25) are directed forwardly and, when they are free, define a passage which is wide enough for being traversed by a bulged portion of the contact elements, said bulged portion being limited by said second shoulder.

7. Connector according to any one of claims 1-5,
characterized in that the first shoulder (20) is rewardly directed and is for use as an abutment for a corresponding shoulder formed on the contact element and in that a counterbore is formed in the front insulating body (18) for receiving the plate which retains the contacts and whose locking fingers (25) are directed forwardly and, when they are free, define a passage which is smaller than a bulged portion of the contact elements, and in that the front insulating body has a counterbore (48) surrounding the locking fingers (46) when the connector is assembled and preventing the fingers from spreading apart to the extent necessary for passage of the bulged portion, said bulged portion being limited by said second shoulder.

## Patentansprüche

1. Elektrisches Verbindungsstück mit mehreren Kontaktelementen, die zur Verbindung mit einem komplementären Verbindungsstück vorgesehen sind, mit einer vorderen Isolierung (18), die Aufnahmeführungen für parallele Kontaktelemente (12, 14) aufweist und die mit einer ersten Schulter (20) versehen ist, die den Vorschub (oder das Zurückziehen) eines Kontaktelements (12, 14) begrenzt, einer Scheibe (24); die an der vorderen Isolierung (18) anliegt und die mit Zapfen versehen ist, die zur Verriegelung der Kontaktelemente an ihrem Platz durch Anlegen der Zapfen (25) gegen eine zweite Schulter, die an den Kontakten vorgesehen ist und die nach hinten gerichtet sind (oder nach vorne), vorgesehen sind, und einer Isolierscheibe (28), die die Scheibe im Anschlag an der vorderen Isolierung in einer Verriegelungsposition der Kontakte hält,
dadurch **gekennzeichnet,**
daß es eine Muffe (32) aufweist, die in bezug auf die vordere Isolierung (18) verschiebbar ist zwischen einer Position der Verriegelung der Isolierscheibe (28) und der Scheibe (24), wozu die Zapfen (25) an der zweiten Schulter anliegen, und einer zurückgezogenen Position, in der sich die Zapfen (25) abspreizen können und die Kontaktelemente freigeben.

2. Verbindungsstück nach Anspruch 1,
dadurch gekennzeichnet,
daß die vordere Isolierung (18), die Scheibe (24) und/oder die Blockiermuffe (32) mit Einrichtungen versehen sind, die sie gegeneinander halten, wenn ein Verriegelungsring (36) der Muffe in die Position gebracht ist, in der er die Zapfen (25) freigibt.

3. Verbindungsstück nach Anspruch 2,
dadurch gekennzeichnet,
daß die Halteeinrichtungen zumindest eine auf der vorderen Isolierung (18) ausgebildete Sperre (40) sowie einen an der Scheibe (24) angebrachten Zapfen oder elastische Zunge (50), die zum Zurückhalten der Sperre dient, aufweist.

4. Verbindungsstück nach Anspruch 2 oder 3,
dadurch gekennzeichnet,
daß die Halteeinrichtungen nachgiebige Haken (26), die einstückig mit der Platte (24) gebildet sind, aufweisen, die zum Eingriff in Fenster, die in der Buchse (32) angebracht sind, vorgesehen sind.

5. Verbindungsstück nach Anspruch 2, 3 oder 4,
dadurch gekennzeichnet,
daß die Halteeinrichtungen außerdem am rückwärtigen Teil der Muffe (32) vorgesehene Sperren aufweisen, die das Zurückziehen des Zusammenbau-Rings (36), der auf einem Gewinde der vorderen Isolierung aufschraubbar ist, begrenzen.

6. Verbindungsstück nach einem der Ansprüche 1 bis 5,
dadurch gekennzeichnet,
daß die erste Schulter (20) nach hinten gerichtet ist und als Anschlag für eine entsprechende Schulter, die am Kontaktelement vorgesehen ist, dient, sowie dadurch, daß in der vorderen Isolierung (18) ein Hohlraum vorgesehen ist zur Aufnahme der Scheibe (24) zum Zurückhalten der Kontakte, wobei deren Verriegelungszapfen (25) nach vorne gerichtet sind und dann, wenn sie frei sind, einen Durchlaß begrenzen, der groß genug ist, einer Verdickung des Kontaktelements den Durchtritt, der durch die zweite Schulter begrenzt ist, zu gestatten.

7. Verbindungsstück nach einem der Ansprüche 1 bis 5,
dadurch gekennzeichnet,
daß die erste Schulter (20) nach vorne gerichtet ist und als Anschlag für eine entsprechende Schulter, die am Kontaktelement vorgesehen ist, dient sowie dadurch, daß in der vorderen Isolierung (18) ein Hohlraum zur Aufnahme der Scheibe (24) zum Zurückhalten der Kontakte vorgesehen ist, bei der die Verriegelungszapfen (25) nach vorne/hinten gerichtet sind und dann, wenn sie frei sind, einen Durchlaß begrenzen, der kleiner als der Querschnitt einer Verdickung der Kontaktelemente ist, sowie dadurch, daß die vordere Isolierung einen Hohlraum (48) aufweist, der die Verriegelungszapfen (46) umgibt, wenn das Element zusammengebaut ist, und der somit die zum Durchtritt der Verdickungen notwendige Abspreizung der Zapfen verhindert.
